# EUROPÄISCHE PATENTSCHRIFT

(11) **EP 0 280 151 B1**
(45) Veröffentlichungstag und Bekanntmachung des Hinweises auf die Patenterteilung: **29.04.1992**
(21) Anmeldenummer: 88102209.9
(22) Anmeldetag: 15.02.1988
(51) Int. Cl.: H01P 1/161

(54) **Mikrowellen-Polarisationsweiche**
Microwave polarisation filter
Filtre de polarisation aux micro-ondes

(30) Priorität: 18.02.1987 DE 3705179
(43) Veröffentlichungstag der Anmeldung: 31.08.1988
(73) Patentinhaber: SIEMENS AKTIENGESELLSCHAFT, 80333 München (DE)
(72) Erfinder: Schuegraf, Eberhard, Dr.-Ing., D-8000 München 70 (DE)

(56) Entgegenhaltungen:
- EP-A- 0 012 978
- DE-A- 2 521 956
- US-A- 3 150 333
- NACHRICHTENTECHNISCHE ZEITSCHRIFT N.T.Z., Band 38, Nr. 8, August 1985, Seiten 554-556,558-560, Berlin, DE; E. SCHUEGRAF: "Neuartige Mikrowellenweichen für Zweibandantennen"

## Beschreibung

Die Erfindung bezieht sich auf eine Mikrowellen-Polarisationsweiche mit einer symmetrisch aufgebauten, fünfarmigen Doppelverzweigung, die einen in Längsachsrichtung liegenden Hohlleiter runden oder quadratischen Querschnitts in zwei Paare von jeweils einander diametral gegenüberliegenden Rechteckhohlleitern aufzweigt, wobei die beiden Paare jeweils von einer in sich symmetrischen Hohlleitergabel gespeist werden, von denen die erste aus einer symmetrischen, aus zwei nach außen gerichteten E-Knicken (über die Hohlleiterbreitseite geknicktes Rechteckhohlleiter-Winkelstück) bestehenden Rechteckhohlleiterserienverzweigung und zwei daran jeweils über einen E-Knick angeschlossenen, geraden, parallel zueinander verlaufenden und am anderen Ende in die beiden gegenüberliegenden Rechteckhohlleiter des einen Paares übergehenden Rechteckhohlleiterarmen gebildet wird, und von denen die zweite ebenfalls eine symmetrische, aus zwei nach außen gerichteten E-Knicken bestehende Rechteckhohlleiterserienverzweigung und zwei jeweils über einen E-Knick daran angeschlossene, am anderen Ende in die beiden gegenüberliegenden Rechteckhohlleiter des anderen Paares übergehende, parallel zueinander verlaufende Rechteckhohlleiterarme aufweist.

Breitbandige Mikrowellenantennen erfordern für den Betrieb mit zwei Polarisationen entsprechend breitbandige Polarisationsweichen. Große Bandbreiten werden nur mit Polarisationsweichen erreicht, bei denen beide Polarisationen im Rund- oder Quadrathohlleiter räumlich symmetrisch angeregt werden. Bekannte breitbandige Polarisationsweichen dieser Art sind aus der DE-PS 26 51 935 und aus dem DE-GM 69 24 060 bekannt. Sie enthalten ein äußeres Hohlleiternetzwerk, das in Querrichtung sehr weit auslädt und daher im Strahlungsfeld einer Antenne stark abschattet.

Andere breitbandige Polarisationsweichen sind aus der DE-PS 28 42 576 und der europäischen Patentanmeldung EP-A1-019 6065 bekannt, bei denen jedoch hinsichtlich der Kleinheit der Abschattungsflächen, der Kürze der Baulänge und der Möglichkeit einer rationellen Serienfertigung noch keine optimale Lösung gegeben ist. Diese beiden bekannten Polarisationsweichen enthalten jeweils eine in sich symmetrische fünfarmige Doppelverzweigung, welche einen in Achsrichtung verlaufenden, runden oder quadratischen Hohlleiter in zwei Paare von einander jeweils gegenüberliegenden Rechteckhohlleitern verzweigt. Bei der Polarisationsweiche nach der europäischen Patentanmeldung EP-A1-019 6065 wird dabei das erste Paar von einer in sich symmetrischen Hohlleitergabel gespeist, die von einer ersten Rechteckhohlleiterserienverzweigung und zwei daran angeschlossenen, geraden Rechteckhohlleiterarmen gebildet wird. Das zweite Paar wird bei dieser Weiche von einer Hohlleitergabel gespeist, die von einer zweiten Rechteckhohlleiterserienverzweigung und zwei daran angeschlossenen Rechteckhohlleiterarmen gebildet wird, die über ihre Breitseiten gegrätscht sind. Bei der Polarisationsweiche nach der DE-PS 28 42 576 sind jeweils zwei gegenüberliegende, von der Doppelverzweigung ausgehende Teilarme über untereinander gleiche Weichenarmabschnitte mit den Teilarmen jeweils einer von zwei gleichartig ausgebildeten Serienverzweigungen verbunden. Dabei sind jeweils zwei zwischen den gegenüberliegenden Teilarmen der Doppelverzweigung und den Teilarmen der Serienverzweigungen liegende Weichenarmabschnitte einerseits als E-Versatzstücke und andererseits als H-Versatzstücke ausgeführt, wobei die E-Versatzstücke jeweils als beidseitig mit einem Hohlleiterkrümmer versehene Rechteckhohlleiterstücke ausgebildet und durch die Hohlleiterkrümmer beidseitig in entgegengesetzten Richtungen jeweils über die Hohlleiterbreitseite geknickt sind. Beide E-Versatzstücke sind hinsichtlich ihrer schmalen Seiten schräg zur Längsachse der Anordnung ausgerichtet und verlaufen dabei parallel zueinander. Die H-Versatzstücke sind als beidseitig mit einem Hohlleiterkrümmer versehene Rechteckhohlleiterstücke ausgebildet und durch die Hohlleiterkrümmer beidseitig in entgegengesetzten Richtungen jeweils über die Hohlleiterschmalseite geknickt. Dabei ist eines der E-Versatzstücke zwischen den H-Versatzstücken aufgenommen, derart, daß die mit den E-Versatzstücken und den H-Versatzstücken verbundenen Serienverzweigungen hinsichtlich ihrer Teilarme durchdringungsfrei verlaufen.

Aufgabe der Erfindung ist es, eine Polarisationsweiche, die im Strahlungsfeld einer Mikrowellenantenne angeordnet werden soll, so auszubilden, daß sie im Strahlungsfeld eine möglichst kleine Abschattungsfläche bietet, d.h. die Abmessungen der Polarisationsweiche quer zu ihrer Längsachse sollen möglichst klein sein. Darüber hinaus wird von der Polarisationsweiche nach der Erfindung verlangt, daß sie eine große Bandbreite sowie eine kurze Baulänge aufweist und sich aufgrund ihres günstigen Aufbaus rationell in einer Serienfertigung herstellen läßt.

Gemäß der Erfindung, die sich auf eine Polarisationsweiche der eingangs genannten Art bezieht, wird diese Aufgabe dadurch gelöst, daß die Serienverzweigung der zweiten Hohlleitergabel außerhalb der ersten Hohlleitergabel neben der äußeren Breitseitenwand des einen Rechteckhohlleiterarms der ersten Hohlleitergabel angeordnet ist, daß die beiden Rechteckhohlleiterarme der zweiten Hohlleitergabel jeweils einen H-Knick (über die Hohlleiterschmalseite geknicktes Rechteckhohlleiter-Winkelstück) aufweisen, bezüglich der Hohlleitergabelsymmetrieebene parallel verlaufen und unmittelbar in die beiden gegenüberliegenden Rechteckhohlleiter des zugeordneten Paares in der Doppelverzweigung übergehen, und daß die lichte Weite zwischen den innenliegenden Breitseitenwänden der beiden gegenüberliegenden Rechteckhohlleiterarme der zweiten Hohlleitergabel zumindest etwas größer bemessen ist als die Breitseitenabmessung der beiden Rechteckhohlleiterarme der ersten Hohlleitergabel, so daß die jeweils über den H- und E-Knick zur Serienverzweigung der zweiten Hohlleitergabel geführten Rechteckhohlleiterarme den einen Rechteckhohlleiterarm und einen zu diesem von der Serienverzweigung führenden Teilarm der ersten Hohlleitergabel umfassen.

Vorteilhafte und zweckmäßige Ausgestaltungen sowie Weiterbildungen sind in den Unteransprüchen angegeben.

Anhand eines in einer Zeichnung dargestellten Ausführungsbeispiels wird im folgenden die Erfindung näher erläutert.
Es zeigen in der Zeichnung
Fig. 1 eine Polarisationsweiche gemäß der Erfindung in Seitenansicht, und
Fig. 2 diese Polarisationsweiche in Draufsicht.

Die beiden Figuren zeigen eine in sich symmetrische, fünfarmige Doppelverzweigung 1, die in Fig.1 einen in Achsrichtung verlaufenden, runden Hohlleiter 2, der prinzipiell auch einen quadratischen Querschnitt aufweisen kann, in zwei Paare von jeweils einander gegenüberliegenden Rechteckhohlleitern 3 und 4 bzw. 5 und 6 verzweigt. Das erste Paar 3,4 wird von einer ersten, in sich symmetrischen Hohlleitergabel 7 (gestrichelt umrahmt mit kürzeren Strichen) gespeist, die aus einer ersten Rechteckhohlleiterserienverzweigung 8 und zwei daran angeschlossenen geraden Rechteckhohlleiterarmen 9 und 10 gebildet wird. Das zweite Paar 5,6 dieser Rechteckhohlleiter wird von einer zweiten, in sich symmetrischen Hohlleitergabel 11 (gestrichelt umrahmt mit längeren Strichen) gespeist, die aus einer zweiten Rechteckhohlleiterserienverzweigung 12 und zwei daran über je einen E-Knick 23,23ʹ angeschlossenen, über ihre Schmalseite mit je einem H-Knick 13, 13ʹ abgewinkelten Rechteckhohlleiterarmen 14 und 15 besteht. Beide Gabeln 7 und 11 enthalten nach den Figuren 1 und 2 je eine symmetrische Rechteckhohlleiterserienverzweigung 8 bzw. 12, die baugleich sein können. Die beiden Serienverzweigungen 8 und 12 teilen jeweils einen zu verzweigenden Rechteckhohlleiter 16 bzw. 17 mit den Abmessungen von beispielsweise a = 2b wellenwiderstandsrichtig in zwei Teilarme 18,19 bzw. 20,21 mit der Dimensionierung a_{T} = 4b_{T} und knicken sie mit einem E-Knick jeweils um einen Winkel von α nach rechts und links symmetrisch auseinander. a bzw. a_{T} sind dabei die Breitenabmessungen der Breitseitenwände und b bzw. b_{T} die Breitenabmessungen der Schmalseitenwände der betreffenden Hohlleiter. Die für Breitbandanpassung der Serienverzweigungen 8 und 12 optimale Abschrägungshöhe y_{E opt} ist aus der europäischen Patentanmeldung EP-A1-019 6065 entnehmbar. Die Abschrägungsebene steht auf der Winkelhalbierenden Wh_{E} jedes E-Knicks 22 senkrecht.

An die Serienverzweigungen 8 und 12 schließt sich nach den Figuren in jedem Teilarm 18,19 bzw. 20,21 ein E-Knick 23, 23ʹ an, der den gleichen Knickwinkel α in entgegengesetzter Knickrichtung und die gleiche Abschrägungshöhe y_{E opt} hat, wie der jeweils vorhergehende E-Knick 22 der Serienverzweigungen 8 bzw. 12. Der Abstand l_{K} dieser aufeinanderfolgenden E-Knicke 22 und 23 ist so gewählt, daß die parallel zueinander verlaufenden Rechteckhohlleiterarme 9,10 bzw. 14,15 zwischen ihren innen liegenden Breitseitenwänden die lichte Weite W haben, die zumindest etwas größer ist als die Breitseite a_{T} der Rechteckhohlleiterarme 9,10 bzw. 14,15. Daher passen die beiden Hohlleitergabeln 7 und 11 durchdringungsfrei ineinander.

Die beiden H-Knicke 13 und (verdeckt) 13ʹ der abgewinkelten Hohlleitergabel 11 haben in den Figuren als Beispiel einen Knickwinkel von 90° und sind für eine optimale Breitbandanpassung, wie sie aus der DE-PS 28 56 733 bekannt ist, dimensioniert. Diese H-Knicke 13, 13ʹ sind somit mit einer verstärkten Abschrägung 24 ihrer Außenecke und als Gegenkompensation dazu mit einer Kapazität auf der Winkelhalbierenden Wh_{H} wesentlich breitbandiger reflexionsarm als übliche H-Knicke. Diese Kapazität wird durch einen, mit seiner Achse senkrecht zur Winkelhalbierenden Wh_{H} verlaufenden Metallzylinder 25 gebildet.

Von Bedeutung ist, daß aufeinanderfolgende Hohlleiterknicke in jeder der beiden Hohlleitergabeln 7 und 11 einen im Hinblick auf die gestellten Anforderungen ausreichenden Abstand voneinander haben müssen. Kriterium dafür ist die aperiodische Dämpfung der Leitungsabschnitte mit den Längen l_{E11} und l_{H20} in Figur 1 für den jeweils maßgebenden Störwellentyp (das ist beim E-Knick die E₁₁-Welle, beim H-Knick die H₂₀-Welle) und bei der in dieser Hinsicht kritischen höchsten Betriebsfrequenz. Durch die aperiodische E₁₁-Dämpfung wird bei der geraden Hohlleitergabel 7 auch die kleinstmögliche Länge l_{E11 min} der beiden Rechteckhohlleiterarme 9 und 10 bestimmt. Mit dieser Länge l_{E11 min} ist die Interaktion zwischen dem E-Knick 23 der Gabel 7 und dem E-Knick 26 am Eingang der Doppelverzweigung 1 genügend geschwächt. Dieser E-Knick 26 ist ein Bestandteil der Doppelverzweigung 1, der in allen vier Armen der Doppelverzweigung 1 gleichartig vorhanden ist.

Ist die elektrische Weglänge der abgewinkelten Gabel 11 unter anderem durch l_{H20} und l_{K} festgelegt, dann kann die Länge l_{E11} der Rechteckhohlleiterarme 9 und 10 der geraden Hohlleitergabel 7 so gewählt werden, daß die beiden Durchgangswege der Polarisationsweiche bei einer vorgegebenen Frequenz elektrisch gleich lang sind. Für eine rationelle Serienfertigung ist es günstig, das Gabelpaar gemäß Fig.2 durch eine Teilungsebene T-Tʹ in zwei spiegelbildlich gleiche Teile zu teilen. Die Ebene T-Tʹ ist die querstromfreie Mittelebene der ersten Hohlleitergabel 7.

Wegen ihrer großen Bandbreite (z.B. f max/ f min = 1,7) ist die in den Figuren dargestellte Polarisationsweiche besonders dazu geeignet, daß an ihre polarisationsselektiven Zugänge an den Rechteckhohlleitern 16 und 17 je eine Frequenzweiche direkt angeschlossen wird. Außerdem kann die Verbindung zwischen den beiden Zugängen an den Rechteckhohlleitern 16 und 17 der Polarisationsweiche und den beiden Frequenzweichen nach der Erfindung auch durch zwei lange Leitungen hergestellt werden, die z.B. als mit entsprechenden Übergängen versehene, übermodierte Rechteckhohlleiter ausgebildet sind und die durch alle erdenkbaren Maßnahmen zur Erweiterung ihres Übertragungsfrequenzbereiches dazu geeignet sind, jeweils mehr als einen Richtfunkfrequenzbereich gleicher Polarisation vom Ort der Frequenzweichen, z.B. am Fuße eines Antennenturms, dämpfungs-, reflexions- und laufzeitverzerrungsarm zur unmittelbar an der auf dem Turm befindlichen Antenne angeordneten Polarisationsweiche und zurück zu übertragen.

## Patentansprüche

1. Mikrowellen-Polarisationsweiche mit einer symmetrisch aufgebauten fünfarmigen Doppelverzweigung (1), die einen in Längsachsrichtung liegenden Hohlleiter (2) runden oder quadratischen Querschnitts in zwei Paare von jeweils einander diametral gegenüberliegenden Rechteckhohlleitern (3,4;5,6) aufzweigt, wobei die beiden Paare jeweils von einer in sich symmetrischen Hohlleitergabel (7,11) gespeist werden, von denen die erste Hohlleitergabel (7) aus einer symmetrischen, aus zwei nach außen gerichteten E-Knicken (über die Hohlleiterbreitseite geknicktes RechteckhohlleiterWinkelstück) bestehenden Rechteckhohlleiterserienverzweigung (8) und zwei daran jeweils über einen E-Knick (22,23) angeschlossenen, geraden, parallel zueinander verlaufenden und am anderen Ende in die beiden gegenüberliegenden Rechteckhohlleiter (3,4) des einen Paares übergehenden Rechteckhohlleiterarmen (9,10) gebildet wird, und von denen die zweite Hohlleitergabel (11) ebenfalls eine symmetrische, aus zwei nach außen gerichteten E-Knicken bestehende Rechteckhohlleiterserienverzweigung (12) und zwei jeweils über einen E-Knick (22,23) daran angeschlossene, am anderen Ende in die beiden gegenüberliegenden Rechteckhohlleiter (5,6) des anderen Paares übergehende, parallel zueinander verlaufende Rechteckhohlleiterarme (14,15) aufweist, **dadurch gekennzeichnet**, daß die Serienverzweigung (12) der zweiten Hohlleitergabel (11) außerhalb der ersten Hohlleitergabel (7) neben der äußeren Breitseitenwand des einen Rechteckhohlleiterarms (10) der ersten Hohlleitergabel angeordnet ist, daß die beiden Rechteckhohlleiterarme (14,15) der zweiten Hohlleitergabel (11) jeweils einen H-Knick (13,13ʹ) (über die Hohlleiterschmalseite geknicktes Rechteckhohlleiter-Winkelstück) aufweisen, bezüglich der Hohlleitergabelsymmetrieebene parallel verlaufen und unmittelbar in die beiden gegenüberliegenden Rechteckhohlleiter (5,6) des zugeordneten Paares in der Doppelverzweigung (1) übergehen, und daß die lichte Weite (W) zwischen den innenliegenden Breitseitenwänden der beiden gegenüberliegenden Rechteckhohlleiterarme (14,15) der zweiten Hohlleitergabel (11) zumindest etwas größer bemessen ist als die Breitseitenabmessung der beiden Rechteckhohlleiterarme (9,10) der ersten Hohlleitergabel (7), so daß die jeweils über den H- und E-Knick (13,23,23ʹ) zur Serienverzweigung (12) der zweiten Hohlleitergabel (11) geführten Rechteckhohlleiterarme (14,15) den einen Rechteckhohlleiterarm (10) und einen zu diesem von der Serienverzweigung (8) führenden Teilarm (19) der ersten Hohlleitergabel (7) umfassen.

2. Polarisationsweiche nach Anspruch 1, **dadurch gekennzeichnet**, daß die beiden Serienverzweigungen (8,12) wellenwiderstandsrichtig ausgebildet sind, und zwar jeweils mit einem Normalrechteckhohlleiterprofil von a ≈ 2b am äußeren Polarisationsweichenanschluß und mit einem Profil von jeweils a_{T} ≈ 4b_{T} auf seiten der beiden Rechteckhohlleiterarme (9,10 und 14,15), wobei a bzw. a_{T} die Breite der Breitseitenwände und b bzw. b_{T} die Breite der Schmalseitenwände ist.

3. Polarisationsweiche nach Anspruch 1 oder 2, **dadurch gekennzeichnet**, daß die E-Knicke (22,23) an der Außenecke symmetrisch abgeschrägt sind.

4. Polarisationsweiche nach einem der vorhergehenden Ansprüche, **dadurch gekennzeichnet**, daß der Winkel (α) der E-Knicke (22) in den Serienverzweigungen (8,12) mit dem Winkel der E-Knicke (23,23ʹ) im Übergang zu den daran angeschlossenen parallelen Rechteckhohlleiterarmen (9,10, bzw. 14,15) allerdings in entgegengesetzter Knickrichtung, übereinstimmt.

5. Polarisationsweiche nach den Ansprüchen 3 und 4, **dadurch gekennzeichnet**, daß die E-Knicke (22) in den Serienverzweigungen (8,12) und die E-Knicke (23,23ʹ) jeweils im Übergang zu den daran angeschlossenen Rechteckhohlleiterarmen (9,10 bzw. 14,15) gleiche Abschrägungshöhen (y_{E opt}) aufweisen.

6. Polarisationsweiche nach einem der vorhergehenden Ansprüche, **dadurch gekennzeichnet**, daß bei der zweiten Hohlleitergabel (11) der Abstand (lₖ) zwischen einem E-Knick (22) in der Serienverzweigung (12) und dem darauf folgenden E-Knick (23,23ʹ) jeweils im Übergang zum daran angeschlossenen Rechteckhohlleiterarm (14,15) so gewählt ist, daß die parallel verlaufenden Rechteckhohlleiterarme (14,15) die geforderte lichte Weite (W) aufweisen.

7. Polarisationsweiche nach einem der vorhergehenden Ansprüche, **dadurch gekennzeichnet**, daß die beiden H-Knicke (13) der zweiten Hohlleitergabel (11) einen Knickwinkel von 90° aufweisen.

8. Polarisationsweiche nach einem der vorhergehenden Ansprüche, **dadurch gekennzeichnet**, daß jeweils die Außenecke der beiden H-Knicke (13,13ʹ) der zweiten Hohlleitergabel (11) verstärkt abgeschrägt und als kapazitiv wirkendes Gegenkompensationsmittel zu dieser Abschrägung (24) ein zwischen der Abschrägungsebene und der inneren Knickkante auf der Winkelhalbierenden (Wh_{H}) verlaufender Metallzylinder (25) vorgesehen ist.

9. Polarisationsweiche nach einem der vorhergehenden Ansprüche, **dadurch gekennzeichnet**, daß die gegenseitigen Abstände aufeinanderfolgender Hohlleiterknicke in jeder Hohlleitergabel (7,11) mit Rücksicht auf eine zu fordernde aperiodische E₁₁-Störfelddämpfung bei den E-Knicken (22,23,23ʹ) und auf eine zu fordernde aperiodische H₂₀-Störfelddämpfung bei den H-Knicken (13,13ʹ) bei der in dieser Hinsicht kritischen höchsten Betriebsfrequenz ausreichend groß sind.

10. Polarisationsweiche nach Anspruch 9, **dadurch gekennzeichnet**, daß durch die geforderte aperiodische E₁₁-Störfelddämpfung die kleinstmögliche Länge (l_{E11}) der beiden geraden Rechteckhohlleiterarme (8,9) der ersten Hohlleitergabel (7) bestimmt wird.

11. Polarisationsweiche nach den Ansprüchen 9 und 10, **dadurch gekennzeichnet**, daß nach Festlegung sowohl der Weglänge (l_{H20}) zwischen der Doppelverzweigung (1) und den H-Knicken (13,13¬) in der zweiten Hohlleitergabel (11) als auch der weglänge (1_{K}) zwischen den E-Knicken (22) der Serienverzweigung (12) und den E-Knicken (23,23') in den Übergängen zu den parallel verlaufenden Rechteckhohlleiterarmen (14,15) der gleichen Hohlleitergabel (11) die Länge der beiden geraden Rechteckhohlleiterarme (8,9) in der ersten Hohlleitergabel (7) so gewählt wird, daß die beiden Durchgangswege der Polarisationsweiche bei einer vorgegebenen Betriebsfrequenz gleich sind.

12. Polarisationsweiche nach einem der vorhergehenden Ansprüche, **gekennzeichnet** durch eine Ausbildung in zwei spiegelbildlich gleichen Teilen, wobei die Spiegelebene durch die querstromfreie Mittelebene (T-T') der ersten Hohlleitergabel (11) gebildet wird.

13. Polarisationsweiche nach einem der vorhergehenden Ansprüche, **dadurch gekennzeichnet,** daß an beide polarisationsselektive Rechteckhohlleiterspeisezugänge (16,17) je eine frequenzweiche direkt angeschlossen ist.

14. Polarisationsweiche nach einem der Ansprüche 1 bis 12, **dadurch gekennzeichnet,** daß an beide polarisationsselektiven Rechteckhohlleiterspeisezugänge (16,17) je eine frequenzweiche über jeweils eine lange Leitung angeschlossen ist, die als mit entsprechenden Übergängen versehene, übermodierte Rechteckhohlleitung ausgebildet ist.

## Claims

1. Microwave polarisation filter having a symmetrically designed five-arm double junction (1) which branches a waveguide (2) of round or square cross-section lying in the direction of the longitudinal axis into two pairs of mutually diametrically opposite rectangular waveguides (3, 4; 5, 6) in each case, the two pairs being fed in each case by an inherently symmetrical waveguide fork (7, 11), the first waveguide fork (7) of which is formed from a symmetrical rectangular waveguide series junction (8) composed of two outwardly directed E-bends (via the waveguide broad side bent rectangular waveguide angled component) and two straight rectangular waveguide arms (9, 10) connected thereto via an E-bend (22, 23) in each case and extending parallel to one another and continuing at the other end into the two opposite rectangular waveguides (3, 4) of the one pair, and the second waveguide fork (11) of which likewise has a symmetrical rectangular waveguide series junction (12) composed of two outwardly directed E-bends and two rectangular waveguide arms (14, 15) connected thereto via an E-bend (22, 23) in each case and extending parallel to one another and continuing at the other end into the two opposite rectangular waveguides (5, 6) of the other pair, characterised in that the series junction (12) of the second waveguide fork (11) is arranged outside the first waveguide fork (7) next to the external broad-side wall of the one rectangular waveguide arm (10) of the first waveguide fork, in that the two rectangular waveguide arms (14, 15) of the second waveguide fork (11) have in each case an H-bend (13, 13') (via the waveguide narrow side bent rectangular waveguide angled component), extend parallel with respect to the plane of symmetry of the waveguide fork and continue directly into the two opposite rectangular waveguides (5, 6) of the associated pair in the double junction (1), and in that the internal width (W) between the inner broad-side walls of the two opposite rectangular waveguide arms (14, 15) of the second waveguide fork (11) is dimensioned to be at least somewhat larger than the broad-side dimension of the two rectangular waveguide arms (9, 10) of the first waveguide fork (7) so that the rectangular waveguide arms (14, 15) conducted to the series junction (12) of the second waveguide fork (11) via the H-bend and E-bend (13, 23, 23') in each case comprise the one rectangular waveguide arm (10) and a partial arm (19), conducted thereto from the series junction (8), of the first waveguide fork (7).

2. Polarization filter according to Claim 1, characterised in that the two series junctions (8, 12) are designed to have the correct characteristic impedance, to be precise in each case with a normal rectangular waveguide profile of a ≈ 2b at the external polarisation filter terminal and with a profile of in each case a_{T} ≈ 4b_{T} on the side of the two rectangular waveguide arms (9, 10 and 14, 15), a and a_{T} being the width of the broad-side walls and b and b_{T} being the width of the narrow-side walls.

3. Polarisation filter according to Claim 1 or 2, characterised in that the E-bends (22, 23) are symmetrically bevelled at the outer corner.

4. Polarisation filter according to one of the preceding claims, characterised in that the angle (α) of the E-bends (22) in the series junctions (8, 12) corresponds to the angle of the E-bends (23, 23') in the transition to the parallel rectangular waveguide arms (9, 10 and 14, 15 respectively) connected thereto, but in the opposite bending direction.

5. Polarisation filter according to Claims 3 and 4, characterised in that the E-bends (22) in the series junctions (8, 12) and the E-bends (23, 23') in the transition to the rectangular waveguide arms (9, 10 and 14, 15 respectively) connected thereto have the same bevelling levels (y_{E} opt) in each case.

6. Polarisation filter according to one of the preceding claims, characterised in that, in the second waveguide fork (11), the distance (1_{K}) between an E-bend (22) in the series junction (12) and the following E-bend (23, 23') in each case in the transition to the rectangular waveguide arm (14, 15) connected thereto is selected so that the parallel extending rectangular waveguide arms (14, 15) have the required internal width (W).

7. Polarisation filter according to one of the preceding claims, characterised in that the two H-bends (13) of the second waveguide fork (11) have a bending angle of 90°.

8. Polarisation filter according to one of the preceding claims, characterised in that in each case the outer corners of the two H-bends (13, 13') of the second waveguide fork (11) have an increased bevel and, as a capacitively acting counter-compensation means for this bevel (24), a metal cylinder (25) extending on the angle bisector (Wh_{H}) is provided between the plane of the bevel and the internal bending edge.

9. Polarisation filter according to one of the preceding claims, characterised in that the mutual distances of successive waveguide bends in each waveguide fork (7, 11) are sufficiently large with respect to an aperiodic E₁₁ interference field attenuation to be required in the E-bends (22, 23, 23') and to an aperiodic H₂₀ interference field attenuation to be required in the H-bends (13, 13') in the case of the highest critical operating frequency in this respect.

10. Polarisation filter according to Claim 9, characterised in that, as a result of the required aperiodic E₁₁ interference field attenuation, the smallest possible length (1_{E11}) of the two straight rectangular waveguide arms (8, 9) of the first waveguide fork (7) is determined.

11. Polarisation filter according to Claims 9 and 10, characterised in that, after definition of both the path length (1_{H20}) between the double junction (1) and the H-bends (13, 13') in the second waveguide fork (11), and also of the path length (1_{K}) between the E-bends (22) of the series junction (12) and the E-bends (23, 23') in the transitions to the parallel extending rectangular waveguide arms (14, 15) of the same waveguide fork (11), the length of the two straight waveguide arms (8, 9) in the first waveguide fork (7) is selected so that the two through paths of the polarisation filter are equal given a predetermined operating frequency.

12. Polarisation filter according to one of the preceding claims, characterised by a design in two mirror-symmetrical identical parts, the mirror plane being formed by the cross-current free central plane (T-T') of the first waveguide fork (11).

13. Polarisation filter according to one of the preceding claims, characterised in that a frequency separating filter is connected directly in each case to both polarisation-selective rectangular waveguide supply entrances (16, 17).

14. Polarisation filter according to one of Claims 1 to 12, characterised in that there is connected to the two polarisation-selective rectangular waveguide supply entrances (16, 17) in each case one frequency separating filter via a long line in each case, which is designed as an overmodulated rectangular waveguide provided with appropriate transitions.

## Revendications

1. Filtre de polarisation à micro-ondes comportant un double embranchement symétrique (1) à cinq bras, qui ramifie un guide d'ondes (2) disposé suivant la direction de l'axe longitudinal et possédant une section transversale circulaire ou carrée en deux couples de guides d'ondes rectangulaires (3,4;5,6) diamétralement opposés entre eux, et dans lequel les deux couples sont alimentés chacun par un guide d'ondes en forme de fourche en soi symétrique (7;11), le premier guide d'ondes en forme de fourche (7) étant constitué par un embranchement série symétrique de guide d'ondes rectangulaire (8) constitué par deux coudes E dirigés vers l'extérieur (coude de guide d'ondes rectangulaire coudé sur le côté large du guide d'ondes) et deux bras de guide d'ondes rectangulaire rectilignes (9,10) raccordés respectivement à l'embranchement série par l'intermédiaire d'un coude E (22,23), parallèles entre eux et se prolongeant, à l'autre extrémité, par les deux guides d'ondes rectangulaires opposés (3,4) du premier couple, tandis que le second guide d'ondes en forme de fourche (11) possède également un embranchement série symétrique de guide d'ondes rectangulaires (12) constitué par deux coudes E dirigés vers l'extérieur, et deux bras de guides d'ondes rectangulaires parallèles entre eux (14,15), qui sont raccordés à l'embranchement série respectivement par l'intermédiaire d'un coude E (22,23) et se prolongent, à l'autre extrémité, par les deux guides d'ondes rectangulaires opposés (5,6) de l'autre couple, caractérisé par le fait que l'embranchement série (12) du second guide d'ondes en forme de fourche (11) est disposé à l'extérieur du premier guide d'ondes en forme de fourche (7) à côté de la paroi extérieure du côté large d'un bras de guide d'ondes rectangulaire (10) du premier guide d'ondes en forme de fourche, que les deux bras de guide d'ondes rectangulaire (14,15) du second guide d'ondes en forme de fourche (11) possèdent respectivement un coude H (13,13') (coude de guide d'ondes rectangulaire coudé sur le petit côté du guide d'ondes), sont parallèles au plan de symétrie du guide d'ondes en forme de fourche et se prolongent directement par les deux guides d'ondes rectangulaires opposés (5,6) du couple associé dans l'embranchement double (1), et que le passage libre (W) entre les parois intérieures des petits côtés des deux bras de guide d'ondes rectangulaire opposés (14,15) du second guide d'ondes en forme de fourche (11) est dimensionné au moins avec une taille légèrement supérieure à la dimension des côtés larges des deux bras de guide d'ondes rectangulaire (9,10) du premier guide d'ondes en forme de fourche (7), de sorte que les bras de guide d'ondes rectangulaire (14,15), qui sont raccordés respectivement par l'intermédiaire du coude H et du coude E (13,23,23') à l'embranchement série (12) du second guide d'ondes en forme de fourche (11), englobent un bras de guide d'ondes rectangulaire (10) et un élément de bras (19), qui aboutit à ce bras de guide d'ondes à partir de l'embranchement série (8), du premier guide d'ondes en forme de fourche (7).

2. Filtre de polarisation suivant la revendication l, caractérisé par le fait que les deux embranchements série (8,12) sont réalisés d'une manière correcte du point de vue des impédances caractéristiques, et ce respectivement avec un profil de guide d'ondes rectangulaire normal avec a ≈ 2b au niveau du raccordement extérieur du filtre de polarisation et avec un profil correspondant respectivement à a_{T} = 4bₜ du côté des deux bras de guide d'ondes rectangulaire (9,10 et 14,15), a et a_{T} représentant la largeur des parois des côtés larges et b et b_{T} la largeur des peits côtés.

3. Filtre de polarisation suivant la revendication 1 ou 2, caractérisé par le fait que les coudes E (22,23) sont biseautés symétriquement au niveau de l'angle extérieur.

4. Filtre de polarisation suivant l'une des revendications précédentes, caractérisé par le fait que l'angle (α) des coudes (E) dans les embranchements série (8,12) coïncide avec l'angle des coudes E (23,23') au niveau de la jonction avec les bras parallèles de guide d'ondes rectangulaire (9,10 ou 14,15), qui se raccordent à ces embranchements, en général avec des directions opposées de coudage.

5. Filtre de polarisation suivant les revendications 3 et 4, caractérisé par le fait que les coudes E (22) possèdent dans les embranchements série (8,12) et les coudes E (23,23') possèdent, respectivement au niveau de la jonction avec les bras de guide d'ondes rectangulaire (9,10 ou 14,15), qui leur sont raccordés, des biseaux de même hauteur (Y_{E} opt).

6. Filtre de polarisation suivant l'une des revendications précédentes, caractérisé par le fait que dans le cas du second guide d'ondes en forme de fourche (11), la distance (1_{K}) entre un coude E (22) dans l'embranchement série (12) et le coude E suivant (23,23') est choisie respectivement au niveau de la jonction avec le bras de guide d'ondes rectangulaire (14,15), qui est raccordé à cet embranchement de sorte que les bras parallèles de guide d'ondes rectangulaire (14,15) possèdent le diamètre intérieur requis (W).

7. Filtre de polarisation suivant l'une des revendications précédentes, caractérisé par le fait que les 5 deux coudes H (13) du second guide d'ondes en forme de fourche (11) possèdent un angle de coude égal à 90°.

8. Filtre de polarisation suivant l'une des revendications précédentes, caractérisé par le fait que respectivement l'angle extérieur des deux coudes en H (13,13') du second guide d'ondes en forme de fourche (11) sont biseautés d'une manière renforcée et qu'il est prévu, en tant que moyens à effet capacitif de compensation de ce biseau (24), un cylindre métallique (25) qui s'étend entre le plan du biseau et le bord intérieur du coude, sur la bissectrice (Wh_{H}).

9. Filtre de polarisation suivant l'une des revendications précédentes, caractérisé par le fait que les distances réciproques entre des coudes successifs dans chaque guide d'ondes en forme de fourche (7,11) sont suffisamment importantes compte tenu d'un affaiblissement apériodique, qui doit être requis, du champ parasite E₁₁ au niveau des coudes E (22,23,23') et d'un affaiblissement apériodique, qui doit être recherché, du champ parasite H₂₀ dans le cas des coudes (13,13'), pour la fréquence de service maximale critique à cet égard.

10. Filtre de polarisation suivant la revendication 9, caractérisé par le fait que la longueur minimale possible (1_{E11}) des deux bras rectangulaires rectilignes (8,9) du premier guide d'ondes en forme de fourche (7) est déterminée par l'affaiblissement apériodique requis du champ parasite E₁₁.

11. Filtre de polarisation suivant les revendications 9 et 10, caractérisé par le fait qu'après détermination aussi bien de la longueur de parcours (1_{H2O}) entre l'embranchement double (1) et les coudes H (13,13') dans le second guide d'ondes en forme de fourche (11) que la longueur de parcours (1_{K}) entre les coudes E (22) de l'embranchement série (12) et les coudes E (23,23') présents dans les jonctions avec les bras rectangulaires parallèles (14,15) du même guide d'ondes en forme de fourche (11), la longueur des deux bras rectangulaires rectilignes (8,9) du premier guide d'ondes en forme de fourche (7) est choisie de manière que les deux voies de passage dans le filtre de polarisation soient identiques pour une fréquence de service prédéterminée.

12. Filtre de polarisation suivant l'une des revendications précédentes, caractérisé par une réalisation sous la forme de deux éléments identiques symétriques, le plan de symétrie étant formé par le plan médian (T-T'), qui ne contient aucun courant transversal, du premier guide d'ondes en forme de fourche (11).

13. Filtre de polarisation suivant l'une des revendications précédentes, caractérisé par le fait que respectivement un filtre d'aiguillage est raccordé directement à deux accès d'alimentation (16,17), sélectifs du point de vue de polarisation, des guides d'ondes rectangulaires.

14. Filtre de polarisation suivant l'une des revendications 1 à 12, caractérisé par le fait qu'aux deux accès d'alimentation (16,17), sélectifs du point de vue de la polarisation, des guides d'ondes rectangulaires est raccordé respectivement un filtre d'aiguillage par l'intermédiaire d'un long conducteur respectif, qui est réalisé sous la forme d'un guide d'ondes rectangulaire pourvu de jonctions correspondantes et fonctionnant avec plusieurs modes.
